# EUROPÄISCHE PATENTSCHRIFT

(11) **EP 0 007 324 B1**
(45) Veröffentlichungstag und Bekanntmachung des Hinweises auf die Patenterteilung: **26.05.1982**
(21) Anmeldenummer: 78200080.6
(22) Anmeldetag: 21.07.1978
(51) Int. Cl.: E06B 3/64

(54) **System für beliebig-Vielfachverglasung an Neufenster und Altfenster**
System for fixing any number of panes in new or existing windows
Système de fixation d'un nombre quelconque de vitres dans des fenêtres nouvelles ou existantes

(43) Veröffentlichungstag der Anmeldung: 06.02.1980
(73) Patentinhaber: Hapke, Heinz, D-6457 Maintal-Bischofsheim (DE)
(72) Erfinder: Hapke, Heinz, D-6457 Maintal-Bischofsheim (DE)

## Beschreibung

Die Erfindung betrifft ein System für beliebige Vielfachverglasung an Neufenstern und Altfenstern, welches in allen Fensterkonstruktionen unabhängig von Material und Werkstoff, in leicht montierbarer Art, unter Berücksichtigung der Austauschbarkeit einzelner Glasscheiben, der Variationsmöglichkeiten in bezug auf Anzahl der hintereinander mit entsprechendem Luftzwischenraum angeordneten Glasscheiben, als auch einer beliebigen Verbreiterung des Luftzwischenraumes zwischen den Scheiben, bei voller Ausnutzung des Fensterprofilrahmens, und der Umrüstung von Einfach- in Doppelverglasung bei Altfenstern, sowie der nachträglichen Erweiterung von Isolierverglasung in Drei- oder Vielfachverglasung anbringbar ist, bei dem die Glasscheiben mithilfe von gummiartigen elastomeren Dichtungs-Einleg-Klemm-Profilrahmen (DEK-Profilrahmen) mit einer Spannvorrichtung kittlos montiert, oder im Raparaturfall demontiert werden, wobei der Austausch der eingeschlossenen Luft durch N₂₋gasspülung erfolgt.

Ein solches System für die Verglasung von Neu- und Altfenstern ist aus der DE-U-76 09 732 (eigene Entwicklungsstufe) bekannt.

Ferner ist bekannt, daß zwei und derifachverglaste Isolierglaselemente in Fenster eingesetzt, nur als geschlossenes Element austauschbar sind, und daß die Verbindung der Glasscheiben und deren Distanzierung mit Alu-oder Bleiträgerprofilen und Füllung mit Absorbstionsmitteln nur eine begrenzte Leistungsfähigkeit für Schall- und Wärmedämmung aufweisen, welche nur auf Kosten hoher Scheibendicken und Spezialscheiben den Forderungen an gepaßt werden können. Mit Hilfe von Vorsatzfenstern oder Doppelfenstern versucht man das Lärmproblem unter hohem Kostenaufwand zu lösen.

Es sind weiter mehrfachverglaste Fenster bekannt, siehe DE-U-75 30 303 und DE-U-77 29 252 (eigene Entwicklung), bei denen für die Distanzierung ebenfalls ein Dichtungs-Einleg-Klemm-Profil (DEK-Profil) mit Schallund Wärme- dämmender Wirkung verwendet wird, jedoch die Variationsmöglichkeiten und Verbreiterung des Luftzwischenraumes nicht gegeben sind, der Einsatz dicker Glasscheiben zur Erhöhung des Schalldämmeffektes erforderlich ist.

Schließlich ist aus der DE-A-25 18630 ein zweiteiliges Kunststoffprofil für Isolierverglasungen bekannt. Die beiden Teile dieses Halteprofils sind winkelförmig ausgebildet und die einander zugewandten waagerechten Profilschenkel werden durch eine Widerhaken-Steckverbindung zusammengehalten.

Aufgabe der Erfindung ist es, ein System für die beliebige Vielfachverglasung an Neufenstern und Altfenstern zu schaffen, bei denen die Glasscheiben dauerelastisch verspannt werden können.

Diese Aufgabe wird nach der Erfindung dadurch gelöst, daß der vorgefertigte DEK-Profilrahmen zwei senkrechte parallel zu einander verlaufende Dichtungsflächen mit kammartigen Ausnehmungen in der Längsachse Aufweist und zwischen den Scheiben einzeln oder zu mehreren nebeneinander angeordnet, den Abstand zwischen diesen bestimmt und die obere Fläche des Profilrahmens ebenfalls kammförmige Ausnehmungen aufweist, daß der die äußeren Glasscheiben umfassende Profilrahmen ein oder zwei winkelförmige Schenkel mit angeformter Dichtlippe hat und das die waagerechten Schenkel keilförmige Einschnitte aufweisen, daß weiterhin die Spannvorrichtung aus einem Spannschienenprofil besteht, dessen Halteteil und Spannteil aus temperaturbeständigem, schlagzähem Kunststoff in großen Fertigungslängen hergestellt ist, wobei der Halteteil rechtechförmig ist und mit- oder ohne winkelförmigen Seitenschenkel ausgebildet ist und an der Auflagefläche ein Ausnehmung für die Befestigung in der Schmalseite eine leicht konisch zulaufende Ausnehmung mit unterseitig über die gesamte Ausnehmungstiefe sägezahnartigen Erhebungen in Längsachse, und oberseitig im unteren Teil der Ausnehmung sägezahnartige Erhebungen in entgegengesetzter Richtung aufweist, und odaß der Spannteil winkelförmig ausgebildet ist und sein waagerechter Schenkel unterseitig entsprechend der Eingriffsrichtung selbstschlüssige sägezahnartige Ausnehmungen, oberseitig sägezahnartige Erhebungen aufweist, die am Schenkelende spiegelbildlich zu Halteteil I verlaufen, der senkrechte Schenkel konisch zuläuft und auf der dem Winkel zugeneigten Fläche am Schenkelende ein in Längsrichtung verlaufende halbrunde Erhebung aufweist.

Ein derartiges System für beliebige Vielfachverglasung ist schnell, einfach, sauber und dauerhaft dicht zu montieren, kommt mit geringer Lagerhaltung für alle zu verglasenden Teile und Konstruktionen aus und ist sowohl für die nachträgliche Umrüstung an Altfenstern als auch Neufenstern anwendbar.

Der besondere Vorteil eines derartigen System für beliebige Vielfachverglasung ermöglicht die vielseitige und unbegrenzte Anwendung für alle Bereiche der zu verglasenden Teile, Altfenster, Neufenster, Vollverglasungen die direkt zwischen Fachwerkrahmen oder Tragelementen montiert werden. Die Schall- und Wärmedämmende Umrahmung der Luftzwischenräume, die elastisch eingefaßten Glascheiben verringern die Lärmbelästigung, sparen wirtschaftlich Energie, vermindern die Bruchanfälligkeit, bilden keine Kältebrücken.

Ein bequemer Luftaustausch durch Spülung mit trockenem Mediumgas ist auch bei Montagefehlern und Raparaturen zu jeder Zeit möglich, ohne das Glasscheiben sichtbare Kondensatspuren im eingeschlossenen Bereich hinterlassen, was bei Sättigung der Absorbtionsmittel (isolierverglasung) nicht vermeidbar ist.

Das erfindungsgemäße System ist für Sonnenkollektoren hervorragend geeignet, da keine Ansprüche an Rahmenkonstruktion gestellt werden, das System absolut wetterfest und temperaturbeständig ist und <besitzt> gute Wärmedämmeigenschaften <->, welche sich durch Verbreiterung des Luftzwischenraumes nach Wunsch und Forderung bestimmen lassen.

Für die Montage sind keine besonderen Fachkenntnisse erforderlich, außer Glasschneiden.

Weitere Vorteile sind die maximal erreichbare Schallund Wärmedämmung für jedes Fensterelement bezogen aufdie Fensterprofilrahmendicke und normalen Fensterglasscheiben. Bei Veränderung der Glasscheibendicke läßt sich auf Kosten des Fenstergewichtes eine weitere Verbesserungder Schalldämmung erreichen.

Die Erfindung ist nachstehend anhand der Zeichnungen beispielsweise näher erläutert.

Diese zeigen in
Fig. 1 einen Schnitt eines Fensterflügelunterteiles von einem Neufenster mit allem erforderlichen Zubehör in fix und fertig montiertem Zustand gemäß der Erfindung, 5- und 3- fach, einschließlich einbruchsicherer Scheibe 2P verglast.
Fig. 2 einen Schnitt eines Fensterflügeloberteiles aus Kunststoffprofil von einem Neufenster, mit allem erforderlichen Zubehör in fix und fertig montiertem Zustand, 4-und 2-fachverglast, gemäß der Erfindung.
Fig. 3 einen Schnitt eines Altfensterflügelunterteiles aus Holz mit aufgeschraubten Leistenrahmen eines umgerüsteten Fensters von Einfach- in Doppelverglasung, sowie ein umgerüstetes Aluminium-Fensterflügeloberteil von Isolierverglasung in Dreifachverglasung in fix und fertig montiertem Zustand gemäß der Erfindung.
Fig. 4 einen Schnitt eines Fensterflügelunterteiles aus Holz von einem Neufenster mit allem erforderlichen Zubehör in fix und fertig montiertem Zustand in Doppelverglasung, gemäß der Erfindung.
Fig. 5 einen Schnitt eines Standard- DEK-Profils und die Darstellung eines einbaufertigen Spezial-DEK-Profilrahmens mit anvulkanisierten Eckverbindungen für normale Doppelverglasung von Alt- und Neufenstern, gemäß der Erfindung.
Fig. 6 einen Schnitt eines Distanz- und Ausgleich-DEK-Profils, die Darstellung eines einbaufertigen Spezial-DEK-Profilrahmens mit anvulkanisierten Eckverbindungen für Verbreiterung des Luftzwischenraumes und Distanzierung der Scheibenabstände Zueinander bei Vielfachverglasung gemäß der Erfindung, nach Fig. 1 bis 4
Fig. 7 einen Schnitt einer zweiteiligen Spannschiene mit Halteteil Is Standardausführung (Fig. 4) mit Stegteil, der Halteteil I-Ausführung für breite Verglasungseinheiten ohne Stegteil (Fig. 1 bis 3) und dem Spannteil II der Spannschiene des Verglasungssystems, gemäß der Erfindung. Fig. 1 bis 4.

Das in Fig. 5 dargestellte Standard-DEK-Profil ist aus elastomerer gummiartiger Masse als einbaufertiger, auf jede beliebige Scheibenabmessung nach Maßangabe vorgefertigter Rahmen hergestellt, ist mit zwei lotrechten, parallel verlaufenden dem Abstand der minimal gewählten Breite des Luftzwischenraumes einer Standard-Doppelverglasung 1G, 2G, entsprechenden viellippigen Dichtungfläche (7) versehen und hat beidseitig an den Enden winkelförmige Klemmteile (10), an deren Enden eine große Dichtlippe (18), innenseitig ein Kammlippenpaar (9) im Bereich der Spannzone (17) vorgesehen ist. Die Innenseite des Rahmenprofils am Einlegteil ist mit einer Kammlippenriffelung (8) und gegenüberliegend auf der unteren Seite mit einer Ausnehmung (6) versehen.

Das in Fig. 6 dargestellte Distanz-und Ausgleichs-DEK-Profil ist im wesentlichen wie das Profil Standard hergestellt. Das Distanzprofil D weist am unteren Teil beidseitig rechteckförmige Stege (13) (Verklotzungsteil) auf, welche in Verlängerung der Dichtfläche (7) mit einem Einschnitt (14) (Abrißkante) ausgebildet sind, wobei die außenseitige Ausnehmung (6) entfällt. Das Ausgleichprofil A ist im wesentlichen wie das Standardprofil hergestellt, hat jedoch nur einseitig ein winkelförmiges Klemmteil (10) mit Einschnitt (14) (Abrißkante) und ist ohne Ausnehmung (6) als Rahmen vorgefertigt.

Die zweiteilige Spannschiene besteht gemäß Fig. 7 aus dem Halteteil I und Spannteil II, die aus einer temperaturbeständigen Kunststoffmasse in großen Fertigungslängen hergestellt sind. Der Halteteil I weist eine keilförmige Ausnehmung mit einseitigen sägezahnartigen Erhebungen (15) und gegenüberliegenden sägezahnartigen Erhebungen (16) auf, die Auflagefläche ist mit einer Ausnehmung (21) und Befestigungsbohrung versehen. Halteteil Is (Standard) ist im wesentlichen wie Teil I hergestellt, jedoch mit einem winkelförmig angeordneten Stegteil (19), welcher innenseitig am Schenkelende eine halbrunde Erhebung (17a) aufweist.

Der Spannteil der Spannschiene II hat ein winkelförmiges Profil, wobei der untere Schenkel spiegelbildlich angeordnete sägezahnartige Ausnehmungen bZw. (15a) und (16a) passend zum Eingriff in die Halteteile I und Is aufweist. Im senkrechten Stegteil (19) ist an der dem Winkel zugeneigten Fläche eine in Längsachse verlaufende halbrunde Erhebung (1 7a) in Höhe des Anpreßpunktes vorgesehen.

Die Anwendung und Montage dieses Systems ist vielseitig und verschiedenartig je nach Forerung der Belastungsart wählber, für alle Verglasungsbereiche möglich und erfolgt in folgender Weise. Zum Beispiel: Fünffachverglasung an Neufenstern gemäß Fig. 1.

Das Vorgefertigte Fensterflügelrahmenprofil H in Fig. 1 ohne Glashalteleiste geliefert, kann stehend oder liegend montiert werden.

Der Halteteil der (Fig. 7) wird auf Länge zugeschnitten und mit der keilförmigen Ausnehmung nach außen cirka 5 mm von außen an der Glasaufnahmefläche des Fensterprofils in die vorbereiteten Befestigungsbohrungen rundum verschraubt, genagelt oder mit Kleber befestigt. Der gegenüberliegende Halteteil wird wie beschrieben spiegelbildlich befestigt. Das verbleibende Mittelteil wird mit entsprechend dicker Verklotzungsleiste versehen. Der auf Gärung genau eingepaßte Spannteil II wird in den raumseitigen Helteteil I eingefürt und cirka 2 mm überstehen lassen. Die Scheibe 5G wird zuerst montiert, dazu wird am Standard-DEK-Profil (Fig. 5) einseitig der Klemmteil (10) im Bereich des Einschnitts (14) abgerissen und die Glasscheibe 5G eingerahmt und sodann in den Fensterrahmen bis gegen Spannteil II eingeführt. Dann wird die Glasscheibe 4G eingeführt, sodann werden zwei Düsen an den Ecken unter die Scheibe 4G eingeschoben und mit Mediumgas von 0,1 atü cirka 5 Minuten gespült. Dann wird der Ausgleichsprofilrahmen (A) aufgelegt, am Distanzprofil D (Fig. 6) einseitig der Einlegteil (13) abgerissen, der Profil- rahmen aufgelegt, Scheibe 3G eingeführt, gespült, Distanzprofilrahmen D (Fig. 6) aufgelegt, die Scheibe 2P eingeführt, gespült, vom Standard-DEK-Profilrahmen (Fig. 5) einseitig der Klemmteil (10) abgerissen, die Scheibe 1G umrahmt und eingeführt. Dann erfolgt die Gasspülung wie beschrieben jedoch mindestens 10 minuten pro m². Dann werden der Spannteil II (Fig. 7) eingeführt und gleichmäßig gespannt, beide Seiten konntrolliert und nachgespannt und der Fensterflügel eingehängt.

Ein weiteres Beispiel beschreibt die Umrüstung der Standard-Doppelverglasung an Altfenstern gemiäß Fig. 3, untere Hälfte. Am vorhandenen einfachverglasten Fensterflügel wird an der Glasfalzleiste das alte Kittbett einschließlich Scheibe rundum über die Holzrahmenbreite rechtwinklig mittels Handkreissäge herausgetrennt und die Ecken mit Stecheisen oder Stichsäge nachgearbeitet. Der Halteteil Is der Spannschiene wird mit 2 mm Abstand von der Außenkante wie vor beschrieben befestigt, das Scheibenpaar 1G und 2G mit dem Standard-DEK-Profil gemäß (Fig. 5) umrahmt, die eingeschlossene Luft gegen Gas ausgetauscht, das vorbereitete Verglasungselement eingeführt, das Spannteil II eingeführt, gespannt und der Fensterflügel eingehängt.

Natürlich kann das beschriebene Ausführungsbeispiel in vielfacher Weise abgeändert werden, ohne den Grundgedanken der Erfindung zu verlassen. So könnte grundsätzlich die Spanneinrichtung aus Einzelhalter in vielfacher Zahl und anderem Material bestehen, dasgleiche gilt für die Ausbildung der Dichtflächen und Dichtlippenart, wo ebenfalls eine andere Materialart möglich ist, beispielsweise harter Kern mit weicher Dichtfläche hergestellt sein.

Das System der beschriebenen Ausführungsform ist jedoch wegen der Variationsmöglichkeiten in bezug auf die Anzahl der hintereinander mit entsprechendem Luftzwischenraum angeordneten Glasscheiben, als auch eine beliebige Verbreiterung des Luftzwischenraumes zwischen den Scheiben, bei voller Ausnutzung des Fensterprofilrahmens, in kittloser Verglasungsart für Neuund Altfenster, unabhängig von Material und Werkstoff in leicht montierbarer Art, unter Berücksichtigung der Austauschbarkeit einzelner Scheiben, sowie nachträglicher Erweiterung auf Mehrfachverglasung geeignet, bei jeder Belastungsart eine maximal erreichbare Schallund Wärmedämmung im Bereich der geforderten Schallschutzklassen 3 bis 6, hohe Wirtschaftlichkeit, Energiesparent bei geringstem Kostenaufwand zu leisten. So lassen sich bei der Standardverglasung durch Veränderung der Scheibendicke von 1 G wesentlich höhere Schalldämmwerte erreichen, bei gleichem Montageaufwand, oder durch Verbreiterung des Luftzwischenraumes eine bessere Wärmedämmung und damit Energieeinsparung und höhere Wirtschaftlichkeit erzwingen. Ein hermetisch abgeschlossener Raum mit trockener Gasfüllung neigt nicht zu Kondensatbildung und bietet gewähr für beschlagfreie Glasscheiben. Das verwendete Material für die Herstellung der Spezial-DEK-Profilrahmen erfüllt bei ordnungsgemäßer Spannung diese Bedingung und birgt kein Risiko. Durch die dauerelastische Verspannung des Systems kann auch einseitige Wechselbelastung durch Witterungseinflüsse keine nachteiligen Auswirkungen erzeugen. Die Glassscheibenbruchhäufigkeit wird erheblich gemindert, es ist bei Doppelverglasung kein besonderer Versicherungsschutz für Glasbruch erforderlich.

Wie die Beispiele Fig. 1 bis Fig. 4 zeigen, läßt sich das System individuell in alle Fensterkonstruktionen und zu verglasenden Teile, unabhängig von Material und Werkstoff anwenden.

## Patentansprüche

System für beliebige Vielfachverglasung an Neufenstern und Alfenstern, welches in allen Fensterkonstruktionen unabhängig von Material und Werkstoff, in leicht montierbarer Art, unter Berücksichtigung der Austauschbarkeit einzelner Glasscheiben, der Variationsmöglichkeiten in bezug auf Anzahl der hintereinander mit entsprechendem Luftzwischenraum angeordneten Glasscheiben, als auch einer beliebigen Verbreiterung des Luftzwischenraumes zwischen den Scheiben, bei voller Ausnutzung des Fensterprofilrahmens, und der Umrüstung von Einfach- in Doppelverglasung bei Altfenstern, sowie der Nachträglichen Erweiterung von Isolierverglasung in Drei- oder Vielfachverglasung anbringbar ist, bei dem die Glasscheiben (1G, 2P, 3-5G) mit Hilfe von gummiartigen elastomeren Dichtungs-Einleg-Klemm-Profilrahmen (DEK-Profilrahmen) mit einer Spannvorrichtung (I und II) kittlos montiert, oder im Reparaturfall demontiert werden, wobei der Austausch der eingeschlossenen Luft durch N₂-Gasspülung erfolgt, dadurch gekennzeichnet, daß der vorgefertigte DEK-Profil- rahmen zwei senkrechte, parallel zu einander verlaufende Dichtungsflächen mit kammartigen Ausnehmungen (7) in der Längsachse aufweist und zwischen den Scheiben einzeln oder zu mehreren nebeneinander angeordnet, den Abstand zwischen diesen bestimmt und die obere Fläche des Profilrahmens ebenfalls kammförmige Ausnehmungen (8) aufweist, daß die äußeren Glasscheiben umfassende Profil- rahmen ein oder zwei winkelförmige Schenkel (10) mit angeformter Dichtlippe (9 und 18) hat, und daß die waagerechten Schenkel (13) keilförmige Einschnitte (14) aufweisen,
daß weiterhin die Spannvorrichtung aus einem Spannschienenprofil besteht, dessen Halteteil (I, Is) und Spannteil II aus temperaturbeständigem, schlagzähem Kunststoff in großen Fertigungslängen hergestellt ist, wobei der Halteteil (I und ls) rechteckförmig ist und mit oder ohne winkelförmigen Seitenschenkel (19) ausgebildet ist und an der Auflagefläche eine Ausnehmung für die Befestigung (21), in der Schmalseite eine leicht konisch zulaufende Ausnehmung mit unterseitig über die gesamte Ausnehmungstiefe sägezahnartigen Erhebungen (15) in Längsachse, und oberseitig im unteren Teil der Ausnehmung sägezahnartige Erhebungen in entgegengesetzter Richtung (16) aufweist, und daß der Spannteil II winkelförmig ausgebildet ist und sein waagerchter Schenkel unterseitig entsprechend der Eingriffsrichtung selbstschlüssige sägezahnartige Ausnehmungen (15a), oberseitig sägezahnartige Erhebungen (16a) aufweist, die am Schenkelende spiegelbildlich zu Teil I verlaufen, der senkrechte Schenkel (19) konisch zuläuft und auf der dem Winkel zugeneigten Fläche am Schenkelende eine in Längsrichtung verlaufende halbrunde Erhebung (17) aufweist.

## Revendications

Système de multivitrage sur fenêtres modernes et anciennes. Adaptable sur tous les types de fenêtres quels qu'en soient les matériaux constituants: d'une montage facile avec possibilité de remplacer chacune des vitres individuellement, d'en faire varier le nombre, le nombre d'espaces intercalaires et la taille de ces derniers; utilisation totale du cadre de fenêtre en profilé; possiblilité de convertir en fenêtres à deux vitrages d'anciennes fenêtres monovitres; possibilité de tripler ou de quadrupler un vitrage isolant. Système permettant de monter des vitres (1G, 2P, 3-5G) sans mastic à l'aide d'un cadre à joints en élastomère avec pose et serrage (Dichtungs-Einleg- Klemm-Profil-Rahmen) (cadre en profilé DEK) et à l'aide d'un dispositif de serrage (éléments 1 et II). Système permettant aussi de les démonter avec remplacement de l'air prisonnier par nettoyage au N₂; Système se caractérisant par le fait que le cadre préfabriqué DEK présente deux surfaces de joint verticales et paralèles l'une à l'autre, avec, dans l'axe longitudinal, des évidements (7) en forme de peigne agencés à raison d'un seul ou de plusieurs les uns à côté des autres entre les vitres, déterminant l'écart entre celles-ci. La surface supérieure du cadre présente également des évidements (8). Le système se caractérise par le fait que le cadre profilé retenant les vitres extérieures a une ou deux traverses en forme d'équerre (10) avec lévre d'étanchéité (9 et 18) moulante, et par le fait que les traverses horizontales (13) présentent des encoches (14) cunéiformes.

Le dispositif de serrage se compose d'un profil de rail dont l'élément de retenue (I, ls) et l'élément de serrage Il sont en matériau synthétique constant sur le plan thermique, résistant et fabriqué en grande longueur. L'élément de retenue (I et ls) est à angle droit, étant constitué soit avec soit sand traverse latérale en forme d'équerre (19) et présentant sur la surface portante un évidement pour l'attache (21), avec présence sur le chant d'un évidemment légèrement conique avec, sur la face inférieure, des protubérances en dents de scie (15) dans l'axe longitudinal sur toute la profondeur de l'évidement. Sur la face supérieure de la partie inférieure de l'évidement se trouvent des protubérances en dents de scie allant en direction opposée (16). L'élément de serrage Il est en forme d'équerre et sa traverse horizontale présente, sur la face inférieure, des évidements en dents de scie (15) autoserrants selon la direction d'engrènement et sur la face supérieure des protubérances en dents de scie (16) qui, è l'extrémité de la traverse, sont inversées par rapport à l'élément I. La traverse verticale (19) forme un cône. A l'extrémité de la traverse, la surface inclinée selon l'équerre présente une protubérance semi-circulaire (17) selon l'axe longitudinal.

## Claims

The system for variable multi-pane glass enclosures for new and old windows is easily installable in all window constructions, independent of the window and work material. The system takes into consideration the exchangeability of the individual glass panes and the variations in regard to the number of panes arranged one behind the other with respectively intervening air spaces, as well as to the optional enlargement of the air space in between the panes, to making full use of the window profile frame, and to the re-equipping of old single-pane windows with double-pane windows. The system also allows for subsequent change of insulating glass panes into three or multi-pane enclosures. With this system the glass panes (1G, 2P, 3-5G) are mounted without putty, but with rubber-like, elastomeric sealer, insert-clamp-type profile frames (DEK-Profile Frames), with a stretching device (I and 11), or they are demounted in case of repair, whereby the exchange of the locked-in air is accomplished through a N₂₋gas rinse. Here the prefabricated DEK-Profile Frame has two vertical sealing areas with cogged recesses (7) running parallel to each other along the vertical axis; the profile frame determines the distance between the panes, placed singly or severally next to each other.

The upper area of the profile frame also has cogged notches (8). The profile frame around the outer window panes has one or two angular shanks (10) with integrally formed sealer lips (9 Et 18); the horizontal shanks (13) have wedge-shaped cuts (14). Furthermore the stretching device consists of a tension-rail profile whose holding part (I, Is) and tension mechanism II are made from temperature-resistant, impact-resistant plastic in long production lengths. The holding parts (I and Is) are rectangular with or without side-shanks (19), and the holding part has on the contact surface a recess for its attachment (21); on the narrow side it has a slightly conically tapered recess with serrated teeth (15) along the vertical axis on the bottom side all over the recessed area; and on the top in the lower part of the recess there are serrated teeth in the opposite direction (16). The tension mechanism II is of angular shape and its horizontal shank has on its bottom side, in the corresponding working face, self-activated serrated notches (15), while on the top it has serrated pro- minences (16), which at the shank end run homologously with Part I. The vertical shank (19), which is slanted towards the angle, is conically tapered and has on the area at the shank's end a semicircular prominence (17) running vertically.
